# EUROPÄISCHE PATENTSCHRIFT

(11) **EP 1 814 353 B1**
(45) Veröffentlichungstag und Bekanntmachung des Hinweises auf die Patenterteilung: **04.04.2012**
(21) Anmeldenummer: 07001759.5
(22) Anmeldetag: 26.01.2007
(51) Int. Cl.: H04R 1/02, F16M 11/00, F16M 13/00

(54) **Vorrichtung zur neigbaren Lagerung einer Lautsprecherbox**
Device for inclinable suspension of a loudspeaker
Dispositif de chargement inclinable d'une enceinte acoustique

(30) Priorität: 26.01.2006 DE 102006003671; 29.03.2006 DE 102006014816
(43) Veröffentlichungstag der Anmeldung: 01.08.2007
(73) Patentinhaber: Adam Hall GmbH, 61267 Neu-Anspach (DE)
(72) Erfinder: Drumm, Martin, 81545 München (DE); Pletz, Gutram, 55776 Ruschberg (DE)
(74) Vertreter: Schmitz, Hans-Werner

(56) Entgegenhaltungen:
- EP-A- 0 022 759
- DE-U1- 20 316 984
- US-A1- 2003 142 973

## Beschreibung

Die Erfindung betrifft eine Vorrichtung zur neigbaren Lagerung einer Lautsprecherbox auf einer Stange, gemäß dem Oberbegriff des Anspruches 1.

Eine derartige Vorrichtung ist aus der DE 203 16 984 U1 bekannt.

Lautsprecherboxen werden bei musikalischen Darbietungen, insbesondere bei vielen Zuhörern, oft auf Stativen erhöht angeordnet, so dass der Schall über die Köpfe der Zuhörer hinweg abgestrahlt wird. Dazu wird die Lautsprecherbox mit Hilfe einer geeigneten Aufnahmevorrichtung auf eine Stange bzw. ein Rohr des Stativs aufgesetzt. Häufig ist jedoch eine Neigung der Lautsprecherbox gewünscht, wozu eine geeignete Vorrichtung zur neigbaren Lagerung an einer Lautsprecherbox erforderlich ist.

Durch DE 200 10 582 U1 ist ein Lautsprechersystem bekannt geworden, bei dem zur Befestigung des Lautsprechergehäuses an einer Stange in der Bodenwand des Lautsprechergehäuses mindestens zwei Aufnahmen für das obere Ende der Stange mit voneinander verschiedenen Neigungswinkeln vorgesehen sind. Dadurch ist jedoch die Anzahl der Neigungswinkel auf wenige Winkel beschränkt.

EP 0 022 759 zeigt eine Konsole zur neigbaren Lagerung einer Lautsprecherbox. Eine Anbringung der Anordnung auf einer Stange ist jedoch nicht möglich und der Neigungswinkels lässt sich nicht leicht und problemlos ändern, da die Konstruktion bei jeder derartigen Änderung ein Lösen und Wiederbefestigen von Sicherungselementen (Flügelmuttern) erfordert, um Stabilität des Systems zu gewährleisten.

Aufgabe der vorliegenden Erfindung ist es, eine Neigung der Lautsprecherbox mit einer Vielzahl von Winkelstellungen zu ermöglichen, also eine feine Abstufung eines relativ großen Verstellbereichs.

Diese Aufgabe wird erfindungsgemäße dadurch gelöst,
- dass eine zur Aufnahme eines Endbereichs der Stange ausgebildete Hülse mit einem geschlossenen Kopfteil versehen ist,
- dass ein zur Befestigung an der Lautsprecherbox ausgebildetes Aufnahmeteil eine längliche als Führung für die Hülse ausgebildete Öffnung und von der Öffnung beabstandet ein Lager aufweist, in dem die Hülse mit dem Kopfteil schwenkbar gelagert ist und
- dass im Bereich der Öffnung mindestens eine Rastvorrichtung für die Hülse vorgesehen ist.

Die erfindungsgemäße Vorrichtung hat gegenüber dem bekannten Lautsprechersystem ferner den Vorteil, dass die Lautsprecherbox zu einer Änderung des Neigungswinkels nicht von der Stange abgehoben werden muss. Es ist lediglich eine Entlastung erforderlich, wobei nach der Änderung des Neigungswinkels kein wiederholtes Aufstecken auf die Stange erforderlich ist.

Je nach Ausbildung der Rastvorrichtung im Einzelnen ist eine feine Abstufung des Neigungswinkels möglich. Die erfindungsgemäße Vorrichtung hat ferner den Vorteil, dass der Drehpunkt im Inneren des Lautsprechers liegt, was einer Kippneigung der Lautsprecherbox bei stärker werdender Neigung entgegenwirkt. Außerdem sind keine wesentlich über das Gehäuse der Lautsprecherbox hinausstehenden Teile erforderlich, was bei häufigem Transport der Lautsprecherbox vorteilhaft ist.

Eine vorteilhafte Ausgestaltung der erfindungsgemäßen Vorrichtung besteht darin, dass zwischen dem Lager und dem Kopfteil ein elastisches Element wirksam und derart ausgelegt ist, dass bei der Belastung des Aufnahmeteils mit der Lautsprecherbox die Rastvorrichtung wirksam wird. Dabei ist vorzugsweise vorgesehen, dass die Rastvorrichtung von zwei parallel zu den Längsseiten der Öffnung kreisbogenförmig verlaufenden Zahnreihen gebildet wird, welche mit Zähnen an Vorsprüngen in Wirkverbindung stehen, die seitlich aus dem offenen Endbereich der Hülse hervorstehen.

Diese Ausgestaltung zeichnet sich dadurch aus, dass keinerlei Manipulationen zur Fixierung der Lautsprecherbox in der einzustellenden Neigung erforderlich sind. Es kann also auch beispielsweise nicht vergessen werden, eine zur Fixierung vorgesehene Schraube anzuziehen.

Die erfindungsgemäße Vorrichtung kann auch derart ausgestaltet sein, dass die Vorsprünge in kreisbogenförmige Hinterschneidungen der Öffnung eingreifen, welche die Hülse bei fehlender Belastung durch die Lautsprecherbox halten. Mit diesen Maßnahmen wird einerseits sichergestellt, dass die Hülse ohne Belastung durch die Lautsprecherbox nicht aus dem Aufnahmeteil herausfällt. Im Übrigen können die Teile der erfindungsgemäßen Vorrichtung in einfacher Weise aus Kunststoff gespritzt werden. Durch entsprechende Anschrägungen der Vorsprünge bei genügender Elastizität der Teile kann bei der Herstellung die Hülse mit einem geeigneten Werkzeug in das Aufnahmeteil gepresst werden, so dass die Vorsprünge hinter den Hinterschneidungen verrasten.

Eine weitere vorteilhafte Ausgestaltung besteht darin, dass die Hinterschneidungen durch eine Verzahnung als weitere Rastvorrichtung ausgebildet sind. Damit wird die Hülse auch bei fehlender Belastung in der einmal gewählten Stellung gehalten. Wird diese Ausgestaltung derart ausgebildet, dass die Rastpunkte der weiteren Rastvorrichtung und der Rastvorrichtung sich jeweils gegenüber stehen, hat dies den Vorteil, dass beim Aufsetzen der Lautsprecherbox auf das Stativ nach dem Loslassen des Lautsprechers die gleiche Winkelstellung eingenommen wird wie während des Aufsetzens.

Eine besonders sichere seitliche Führung der Hülse wird bei einer Weiterbildung der Erfindung dadurch ermöglicht, dass die Hülse im Bereich des Kopfteils zwei seitlich hervorstehende Zapfen aufweist, welche in Nuten eingreifen, welche sich an gegenüberliegenden Seiten des Aufnahmeteils zwischen der Öffnung und dem Lager erstrecken.

Zur Aufnahme der durch das Gewicht der Lautsprecherboxen auf das Gelenk wirkenden Kraft kann bei dieser Weiterbildung vorgesehen sein, dass die Hülse am Kopfteil mindestens einen halbzylinderförmigen Körper aufweist, der bei Belastung des Aufnahmeteils mit der Lautsprecherbox in mindestens einer Lagerhalbschale im Aufnahmeteil schwenkbar gelagert ist. Bei mittig angeordnetem elastischen Element ist zu beiden Seiten je ein halbzylinderförmiger Körper vorgesehen.

Eine einfache Montagemöglichkeit des Aufnahmeteils an der Lautsprecherbox ist dadurch gegeben, dass das Aufnahmeteil mit einem die Öffnung umschließenden Flansch zur Befestigung an der Lautsprecherbox versehen ist.

Ausführungsbeispiele der Erfindung sind in der Zeichnung anhand mehrerer Figuren dargestellt und in der nachfolgenden Beschreibung näher erläutert. Es zeigen:
Fig. 1 und Fig. 2 eine Hülse in zwei Ansichten,
Fig. 3 bis Fig. 5 ein Aufnahmeteil in drei Ansichten,
Fig. 6 das Ausführungsbeispiel nach den Figuren 1 bis 3 im zusammengebauten Zustand und
Fig. 7 bis Fig. 10 eine Hülse und ein Aufnahmeteil eines weiteren Ausführungsbeispiels, jeweils in zwei Ansichten.

Die in den Figuren 1 und 2 dargestellte Hülse 1 besteht aus einem hohlzylinderförmigen Teil 2, an das sich ein halbkugelförmiges Kopfteil 3 anschließt. Die Stange bzw. das Rohr des Stativs wird beim Aufsetzen des Lautsprechers in die Hülse 1 bis zum Anschlag 4 eingeschoben. Im Kopfteil 3 befindet sich eine Aussparung 5 zur Aufnahme eines federnden Elementes, das - wie in Fig. 1 dargestellt - durch einen Gummikörper 6 oder durch eine geeignete Feder gebildet werden kann.

Am offenen Ende der Hülse 1 sind in entgegengesetzter Richtung zwei Vorsprünge 7, 8 vorgesehen, die in Richtung auf das Kopfteil jeweils drei Rastzähne 9 und in entgegengesetzter Richtung einen Rastzahn 10 aufweisen. Die Öffnung der Hülse 1 ist mit einer Phase 11 versehen, um das Aufsetzen auf das Stativ zu erleichtern.

Zur besseren Erkennbarkeit des Verlaufs des Hohlraums des Aufnahmeteils 12 wurden in Fig. 3 an sich nicht sichtbare Kanten, deren Darstellung bei der Rechner unterstützten Entwicklung derartige Teile Voraussetzung ist, belassen. Zur Befestigung des Aufnahmeteils 12 in der Lautsprecherbox ist ein Flansch 13 mit Senklöchern vorgesehen. Eine Öffnung 14 bildet zusammen mit kreisbogenförmigen Nuten 15 (nur eine davon ist in Fig. 5 sichtbar) eine Führung für die Vorsprünge 7, 8 (Fig. 1, Fig. 2) der Hülse 1. Das Kopfteil 3 der Hülse 1 bildet zusammen mit dem unteren Bereich 16 des Aufnahmeteils 12 ein Gelenk, so dass die Hülse in dem von der Öffnung 14 vorgegebenen Winkel geschwenkt werden kann. Parallel zu den Längsrändern der Öffnung 14 verlaufen kreisbogenförmig zwei Zahnreihen 16, 17.

Ist die Vorrichtung nicht belastet, drückt das federnde Element 6 die Vorsprünge 7, 8 gegen die oberen Ränder 18 (Hinterschneidungen) der Nuten 15, wobei die Rastzähne 9 in entsprechende Vertiefungen 19 einrasten. Bei Belastung der Vorrichtung mit dem Gewicht der Lautsprecherbox wird das federnde Element zusammengedrückt, so dass eine Verrastung der Rastzähne 9 mit den Rastzähnen 20, 21 erfolgt. Somit wird der Neigungswinkel der Lautsprecherbox ohne weitere Manipulationen fixiert.

Bei dem in den Figuren 7 bis 10 dargestellten Ausführungsbeispiel wird eine Führung und Lagerung der Hülse 1' in dem Aufnahmeteil 12' dadurch erreicht, dass am Kopfteil 3' der Hülse 1' zwei Zapfen 24, 25 vorgesehen sind, die beim Einsetzen der Hülse 1' in das Aufnahmeteil 12' und bei der Bewegung der Hülse 1' infolge der Be- bzw. Entlastung durch die Lautsprecherbox in Nuten 26, 27 im Aufnahmeteil 12' gleiten. Dadurch wird sowohl im be- als auch im entlasteten Zustand eine sichere seitliche Führung der Hülse 1' im Bereich des Kopfteils 3' gewährleistet. Als Gelenk dienen bei dem Ausführungsbeispiel nach den Figuren 7 bis 10 zwei halbzylinderförmige Körper 28, 29, die in entsprechende Lagerhalbschalen 30, 31 im Aufnahmeteil 12' eingreifen. Damit sind die Zapfen 24, 25 nicht mit dem Gewicht der Lautsprecherbox belastet.

Ein weiterer Unterschied des weiteren Ausführungsbeispiels besteht in der Verzahnung 9', 20', 21', die hier trapezförmig ausgeführt ist.

## Patentansprüche

1. Vorrichtung zur neigbaren Lagerung einer Lautsprecherbox auf einer Stange
- mit einer zur Aufnahme eines Endbereichs der Stange ausgebildeten Hülse (1, 1') mit einem geschlossenen Kopfteil (3, 3'), und
- mit einem zur Befestigung an der Lautsprecherbox ausgebildeten Aufnahmeteil (12, 12'),
**dadurch gekennzeichnet,**
- **dass** das Aufnahmeteil (12, 12') eine längliche als Führung für die Hülse (1, 1') ausgebildete Öffnung (14) und von der Öffnung (14) beabstandet ein Lager (16; 30, 31) aufweist, in dem die Hülse (1, 1') mit dem Kopfteil (3, 3') schwenkbar gelagert ist, und
- **dass** im Bereich der Öffnung (14) mindestens eine Rastvorrichtung (9, 20, 21; 9', 20', 21') für die Hülse (1, 1') vorgesehen ist.

2. Vorrichtung nach Anspruch 1, **dadurch gekennzeichnet, dass** zwischen dem Lager (16; 30, 31) und dem Kopfteil (3, 3') ein elastisches Element (6) wirksam und derart ausgelegt ist, dass bei Belastung des Aufnahmeteils (12, 12') mit der Lautsprecherbox die Rastvorrichtung (9, 20, 21; 9', 20', 21') wirksam wird.

3. Vorrichtung nach einem der Ansprüche 1 oder 2, **dadurch gekennzeichnet, dass** die Rastvorrichtung von zwei parallel zu den Längsseiten der Öffnung (14) kreisbogenförmig verlaufenden Zahnreihen (20, 21, 20', 21') gebildet wird, welche mit Zähnen (9, 9') an Vorsprüngen (7, 8) in Wirkverbindung stehen, die seitlich aus dem offenen Endbereich der Hülse (1, 1') hervorstehen.

4. Vorrichtung nach Anspruch 3, **dadurch gekennzeichnet, dass** die Öffnung kreisbogenförmige Hinterschneidungen (18) aufweist, welche die Hülse (1,1') bei fehlender Belastung durch die Lautsprecherbox halten, und dass die Vorsprünge (7, 8) in die kreisbogenförmigen Hinterschneidungen (18) der Öffnung (14) eingreifen.

5. Vorrichtung nach Anspruch 4, **dadurch gekennzeichnet, dass** die Hinterschneidungen (18) durch eine Verzahnung (19) als weitere Rastvorrichtung ausgebildet sind.

6. Vorrichtung nach Anspruch 5, **dadurch gekennzeichnet, dass** Rastpunkte der weiteren Rastvorrichtung (18, 19) und der Rastvorrichtung (20, 21) sich jeweils gegenüber stehen.

7. Vorrichtung nach einem der vorhergehenden Ansprüche, **dadurch gekennzeichnet, dass** die Hülse (1') im Bereich des Kopfteils (3') zwei seitlich hervorstehende Zapfen (24, 25) aufweist, welche in Nuten (26, 27) eingreifen, welche sich an gegenüberliegenden Seiten des Aufnahmeteils (12') zwischen der Öffnung und dem Lager erstrecken.

8. Vorrichtung nach Anspruch 7, **dadurch gekennzeichnet, dass** die Hülse (1') am Kopfteil (3') mindestens einen halbzylinderförmigen Körper (28, 29) aufweist, der bei Belastung des Aufnahmeteils (12') mit der Lautsprecherbox in mindestens einer Lagerhalbschale (30, 31) im Aufnahmeteil (12') schwenkbar gelagert ist.

9. Vorrichtung nach einem der vorhergehenden Ansprüche, **dadurch gekennzeichnet, dass** das Aufnahmeteil (12, 12') mit einem die Öffnung (14) umschließenden Flansch (13) zur Befestigung an der Lautsprecherbox versehen ist.

## Claims

1. An apparatus for an inclinable support of a speaker on a rod, comprising
- a sleeve (1, 1') adapted to receive an end portion of the rod, the sleeve being provided with a closed head section (3, 3'), and
- a mounting device (12, 12') adapted to be attached to the speaker
**characterized in that**
- the mounting device (12, 12') comprises an elongated opening (14) formed as a guidance for the sleeve (1, 1') and a bearing (16; 30, 31) spaced apart from the opening (14), in which the sleeve (1, 1') with the head section (3, 3') is supported pivotally, and
- that at least one locking device (9, 20, 21; 9', 20', 21') for the sleeve (1, 1') is provided in the region of the opening (14).

2. The apparatus of claim 1, **characterized in that** an elastic member (6) is operatively configured between the bearing (16; 30, 31) and the head section (3, 3') such that the locking device (9, 20, 21; 9', 20', 21') becomes effective upon a loading of the mounting device (12, 12') by the speaker.

3. The apparatus of one of claims 1 or 2, **characterized in that** the locking device is formed by two rows of teeth (20, 21; 20', 21') extending circularly arc shaped and in parallel to the longitudinal sides of the opening (14), said teeth operatively engaging with teeth (9, 9') at projections (7, 8) which protrude laterally from the open end portion of the sleeve (1, 1').

4. The apparatus of claim 3, **characterized in that** the opening comprises circular arc shaped undercuts (18) which hold the sleeve (1, 1') upon lacking load by the speaker, and that the projections (7, 8) engage with the circular arc shaped undercuts (18) of the opening (14).

5. The apparatus of claim 4, **characterized in that** the undercuts (18) are formed by a toothing (19) as an additional locking device.

6. The apparatus of claim 5, **characterized in that** locking points of the additional locking device (18, 19) and the locking device (20, 21) are disposed opposed to each other.

7. The apparatus of one of the preceding claims, **characterized in that** the sleeve (1') comprises two laterally protruding pins (24, 25) in the region of its head section (3'), said pins engaging into grooves (25, 27) which extend in opposite sides of the mounting device (12') between the opening and the bearing.

8. The apparatus of claim 7, **characterized in that** the sleeve (1') comprises at least one half-cylinder shaped body (28, 29) at its head section (3'), said body being pivotally supported in at least one half bearing (30, 31) in the mounting device (12') upon a loading of the mounting device (12') by the speaker.

9. The apparatus of one of the preceding claims, **characterized in that** the mounting device (12, 12') is provided with a flange (13) surrounding the opening (14), said flange being configured to be attached at the speaker.

## Revendications

1. Dispositif de logement inclinable d'une enceinte acoustique sur une barre, comprenant
- une douille (1, 1'), réalisée pour la réception d'une zone d'extrémité de la barre, avec une partie de tête (3, 3') fermée, et
- une partie de réception (12, 12') réalisée pour la fixation sur l'enceinte acoustique,
**caractérisé en ce que**
- la partie de réception (12, 12') présente une ouverture (14) oblongue réalisée pour servir de guidage pour la douille (1, 1') et un palier (16 ; 30, 31) espacé de l'ouverture (14), dans lequel la douille (1, 1') est logée de manière à pouvoir pivoter avec la partie de tête (3, 3'), et
- au moins un dispositif d'encliquetage (9, 20, 21 ; 9', 20', 21') est prévu pour la douille (1, 1') dans la zone de l'ouverture (14).

2. Dispositif selon la revendication 1, **caractérisé en ce qu'**un élément élastique (6) est configuré de manière active entre le palier (16 ; 30, 31) et la partie de tête (3, 3') de telle manière qu'en cas de charge de la partie de réception (12, 12') avec l'enceinte acoustique, le dispositif d'encliquetage (9, 20, 21 ; 9', 20', 21') est actif.

3. Dispositif selon l'une quelconque des revendications 1 ou 2, **caractérisé en ce que** le dispositif d'encliquetage est constitué de deux rangées de dents (20, 21, 20', 21') s'étendant en arc de cercle parallèlement aux côtés longitudinaux de l'ouverture (14), lesquelles rangées sont en liaison active avec des dents (9, 9') sur des saillies (7, 8), lesquelles dépassent latéralement de la zone d'extrémité ouverte de la douille (1, 1').

4. Dispositif selon la revendication 3, **caractérisé en ce que** l'ouverture présente des contre-dépouilles (18) en forme d'arc de cercle qui maintiennent la douille (1, 1') en cas de défaut de charge de l'enceinte acoustique, et les saillies (7, 8) s'engagent dans des contre-dépouilles (18) en forme d'arc de cercle de l'ouverture (14).

5. Dispositif selon la revendication 4, **caractérisé en ce que** les contre-dépouilles (18) sont réalisées par une denture (19) servant d'autre dispositif d'encliquetage.

6. Dispositif selon la revendication 5, **caractérisé en ce que** des points d'encliquetage de l'autre dispositif d'encliquetage (18, 19) et du dispositif d'encliquetage (20, 21) se font face respectivement.

7. Dispositif selon l'une quelconque des revendications précédentes, **caractérisé en ce que** la douille (1') présente, dans la zone de la partie de tête (3'), deux tenons (24, 25) dépassant latéralement qui s'engagent dans des rainures (26, 27) s'étendant sur des côtés opposés de la partie de réception (12') entre l'ouverture et le palier.

8. Dispositif selon la revendication 7, **caractérisé en ce que** la douille (1') sur la partie de tête (3') présente au moins un corps hémicylindrique (28, 29) qui est logé de manière à pouvoir pivoter en cas de charge de la partie de réception (12') avec l'enceinte acoustique dans au moins une demi-coque de palier (30, 31) dans la partie de réception (12').

9. Dispositif selon l'une quelconque des revendications précédentes, **caractérisé en ce que** la partie de réception (12, 12') est pourvue d'une bride (13) entourant l'ouverture (14) pour la fixation sur l'enceinte acoustique.
